# EUROPÄISCHE PATENTSCHRIFT

(11) **EP 0 859 729 B1**
(45) Veröffentlichungstag und Bekanntmachung des Hinweises auf die Patenterteilung: **22.03.2000**
(21) Anmeldenummer: 96945979.1
(22) Anmeldetag: 07.11.1996
(51) Int. Cl.: B65H 23/32, B65H 23/24, B41F 13/03

(54) **WENDESTANGE**
TURNING ROD
BARRE DE RETOURNEMENT

(30) Priorität: 08.11.1995 DE 19541578
(43) Veröffentlichungstag der Anmeldung: 26.08.1998
(73) Patentinhaber: Koenig & Bauer Aktiengesellschaft, 97080 Würzburg (DE)
(72) Erfinder: MICHALIK, Horst, Bernhard, D-97204 Höchberg (DE)
(86) Internationale Anmeldenummer: DE9602129
(87) Internationale Veröffentlichungsnummer: WO9717202

(56) Entgegenhaltungen:
- EP-A- 0 582 927
- DE-A- 3 131 621
- DE-A- 4 130 678
- DE-U- 9 114 974
- GB-A- 1 029 761
- PATENT ABSTRACTS OF JAPAN vol. 16, no. 245 (M-1260), 4.Juni 1992 & JP 04 055254 A (MITSUBISHI HEAVY IND LTD), 21.Februar 1992,
- PATENT ABSTRACTS OF JAPAN vol. 10, no. 118 (M-475) [2175] , 2.Mai 1986 & JP 60 248554 A (TOPPAN INSATSU K.K.), 9.Dezember 1985,
- PATENT ABSTRACTS OF JAPAN vol. 16, no. 290 (M-1272), 26.Juni 1992 & JP 04 078536 A (KOMORI CORP), 12.März 1992,

## Beschreibung

Die Erfindung betrifft eine Wendestange zum Umlenken einer Warenbahn entsprechend dem Oberbegriff des Anspruches 1.

Es ist bekannt, z. B. Papierbahnen in Rollenrotationsdruckmaschinen nach dem Bedrucken mittels einer oder mehrerer Längsschneidevorrichtungen in zwei oder mehrere Teilpapierbahnen aufzuteilen. Solche Teilpapierbahnen werden mittels Wendestangen mit oder ohne Umdrehen und in veränderbarer Reihenfolge zu einem Strang übereinandergelegt. Die Wendestangen sind in der Regel waagerecht in einem Seitengestell unter einem Winkel von 45° angeordnet.

Erfolgt bei einem seitengestellparallelen Verlauf einer Teilpapierbahn anstelle einer Zuführung der Teilpapierbahn durch die linke Gestellseite eine Zuführung der Teilpapierbahn durch die rechte Gestellseite, z. B. zum Einmischen von Papierbahnen, so ist es bei o. g. Wendestangenanordnung nachteilig, daß die Wendestange entweder umgebaut oder ausgetauscht werden muß, damit zwischen Wendestange und Teilpapierbahn jeweils ein Luftpolster vorhanden ist.

Weiterhin ist durch die DE 41 30 678 A1 eine Wendestange bekannt, welche eine neben dem Führungsbereich der Teilpapierbahn angeordnete Wendelnut zum Führen eines Einziehbandes aufweist.

Nachteilig dabei ist, daß das Einziehband beim Umfahren dieser Wendestange einen großen Reibungswiderstand zu überwinden hat. Infolge der dabei im Einziehband auftretenden hohen Zugkräfte können diese zum Zerreißen desselben führen.

Der Erfindung liegt die Aufgabe zugrunde, eine von "zwei Seiten" umfahrbare, Wendestange zu schaffen.

Die Aufgabe wird erfindungsgemäß durch die kennzeichnenden Merkmale des Anspruchs 1 gelöst.

Die mit der Erfindung erzielbaren Vorteile bestehen darin, daß die Wendestange beidseitig, d. h. von einer linken Seite oder Hälfte (Fig. 2) oder von einer rechten Seite oder Hälfte (Fig. 3) umfahren werden kann. Die der Papierbahn zugewandte Hälfte weist jeweils Luftaustrittsöffnungen auf, die mit wenig Aufwand durch eine halbe Umdrehung des Rohres umstellbar sind. Somit kann ein Umbau oder Austausch von Wendestangen insbesondere dann vermieden werden, wenn Teilpapierbahnen in sogenannten Mischtürmen an anderer Stelle, d. h. in einer anderen Ebene des Mischturmes eingemischt werden. Weiterhin ist von Vorteil, daß auf einer Halterung der erfindungsgemäßen Wendestange eine wendelförmige, druckluftbeblasene Führungsnut zur leichtgängigen Führung für ein Einziehband vorgesehen ist. Dabei erfolgt vorteilhafterweise ein selbsttätiges Beblasen der Führungsnut nur für die Zeitspanne des tatsächlichen Durchlaufes des Einziehbandes.

Darüberhinaus ist es für eine universelle Einsetzbarkeit der Wendestange weiterhin von Vorteil, wenn auf der Halterung eine im Gegendrehsinn zur ersten Führungsnut angeordnete zweite Führungsnut vorgesehen ist.

Ein Ausführungsbeispiel der Erfindung ist in der Zeichnung dargestellt und wird in folgenden näher beschrieben.

Es zeigen
- Fig. 1: eine Vorderansicht einer erfindungsgemäßen Wendestange, teilweise geschnitten entsprechend der Linie I - I nach Fig. 2;
- Fig. 2: einen Querschnitt durch eine erfindungsgemäße Wendestange, wobei der Schnittverlauf durch die Luftaustrittsöffnungen des Führungsrohres sowie des Verbindungsrohres zum Teil im Längsschnitt erfolgt, so wie das entlang der Schnittlinie II - II aus Fig. 1 gezeigt ist; Führungsrohr in Endlage A gezeigt;
- Fig. 3: einen Querschnitt analog Fig. 2, jedoch mit einem um 180° gedrehten Führungsrohr in Endlage B;
- Fig. 4: eine vergrößerte Darstellung einer in einer Führungsnut befindlichen Luftaustrittsöffnung im Ruhezustand.

Eine Wendestange 1 besteht aus einem mit Luftaustrittsöffnungen 2 versehenem Rohr z. B. Führungsrohr 3. Das Führungsrohr 3 ist beidendig über Lagerbuchsen 4; 6 in seitengestellfesten Halterungen 7; 8 in einem Winkel von 45° zur Papierbahnlaufrichtung, z. B. mittels nichtdargestellter Schellen ggf., auch an seitengestellfesten Traversen, angeordnet. Die Luftaustrittsöffnungen 2 sind am Umfang des Führungsrohres 3 in einem Winkel Alpha kleiner 165° und auf einer Länge verteilt, die einer Papierbahnbreite abzüglich eines Betrages, z. B. 30 mm für einen überstand entspricht. Beide Halterungen 7; 8 sind durch ein Verbindungsrohr 9, welches beide Halterungen 7; 8 auf Abstand hält, miteinander fest verbunden. Das Verbindungsrohr 9 weist über seine gesamte Länge und seinen Umfang verteilt Luftaustrittsöffnungen 11 auf. Das Verbindungsrohr 9 ist an einem Ende mit einem in der rechten Halterung 8 befindlichen Anschluß 10 für Niederdruck-Blasluft mit einem Luftdruck von z. B. 0,3 bis 0,6 bar verbunden. Das Führungsrohr 3 ist aus einer ersten Endlage A (Fig. 1 und 2) um 180° um seine Rotationsachse 5 in eine zweite Endlage B rotierbar (Fig. 3)

Dabei ist das Führungsrohr 3 in seiner jeweiligen Endlage A; B fixierbar gelagert. Das kann z. B. dadurch erreicht werden, daß an einer Stirnseite des Führungsrohres 3 zwei sich diametral am Umfang gegenüberliegende halbkreisförmige Ausnehmungen 12; 13 angeordnet sind, wobei wahlweise jeweils eine Ausnehmung 13 gegen einen in radialer Richtung zum Führungsrohr 3 bewegbaren Arretierungsgriff 14 einrastend wirkt. Der Arretierungsgriff 14 wird gegen die Kraft einer Feder 15 bewegt, welche sich zwischen dem Kopf eines halterungsfesten Gewindebolzens 31 und einem Bund 32 des Arretierungsgriffes 14 abstützt. Die Lagerbuchsen 4; 6 können aus Kunststoff bestehen und auf die Halterung 7; 8 aufgepreßt sein. Zur Abdichtung der Niederdruck-Blasluft gegen Ausströmen durch die Spalten der Gleitlagerung sind Dichtringe 16; 17 eingesetzt.

Eine Halterung 7 des Führungsrohres 3 weist eine wendelförmige Führungsnut 18 zur Aufnahme eines nichtdargestellten Einzugsbandes für eine Warenbahn auf. Auf dem Nutgrund oder der Bodenfläche 19 der Nut befinden sich Luftaustrittsöffnungen 21 bis 25, welche als Radialbohrungen ausgeführt sind und in eine axiale zentrale Bohrung 27 der linken Halterung 7 münden. Vorteilhafterweise ist am Ende jeder Luftaustrittsöffnung 21 bis 25 in der Bodenfläche 19 der Nut 18 jeweils ein bekanntes Kugelsitzventil 33 so angeordnet, daß beim Durchlauf des Einziehbandes ein öffnen des Kugelsitzventiles 33 erfolgt (Fig. 4). Somit kann sich zwischen der Unterseite des Einziehbandes und der Führungsnut 18 ein Luftpolster ausbilden, welches die Reibung zwischen beiden Teilen vermindert. Die axiale Bohrung 27 steht mit einem an bzw. in der Halterung 7 befindlichen Anschluß 28 für Hochdruck-Blasluft mit einem Luftdruck von z. B. 1,5 bis 4 bar in Verbindung. Die wendelförmige Führungsnut 18 vollführt auf dem Umfang der linken Halterung 7 eine halbe Drehung, so daß es möglich wird, ein Einziehband für eine Warenbahn, z. B. eine Papierbahn 29 leichtgängig über die Wendestange 1 zu führen.

Für eine universelle Einsetzbarkeit der Wendestange 1 ist es weiterhin von Vorteil, wenn zumindest eine, z. B. die linke Halterung 7 eine im Gegendrehsinn zur ersten Führungsnut 18 angeordnete zweite Führungsnut 34 aufweist. Diese Führungsnut 34 ist ebenso wie die vorbeschriebene Führungsnut 18 ausgebildet und mit nichtbezeichneten Luftaustrittsöffnungen bestückt. Es ist auch möglich, die rechte Halterung 8 mit einer Führungsnut 18 oder mit einer zweiten Führungsnut 34 auszubilden.

Es ist weiterhin möglich, auf beiden Halterungen 7; 8 der Wendestange 1 eine Führungsnut einzubringen, wobei die Führungsnuten dann gegensinnig zueinander verlaufen sollten. In diesem Falle ist dann auch noch ein separater Anschluß für Hochdruck-Blasluft vorgesehen.

### Teileliste

- 1: Wendestange
- 2: Luftaustrittsöffnung (3)
- 3: Führungsrohr
- 4: Lagerbuchse
- 5: Längsachse (3)
- 6: Lagerbuchse
- 7: Halterung, links (1)
- 8: Halterung, rechts (1)
- 9: Verbindungsrohr (7; 8)
- 10: Anschluß Niederdruck-Blasluft (8)
- 11: Luftaustrittsöffnung (9)
- 12: Ausnehmung (3)
- 13: Ausnehmung (3)
- 14: Arretierungsgriff
- 15: Feder
- 16: Dichtring (3; 7)
- 17: Dichtring (3; 8)
- 18: Führungsnut (7)
- 19: Bodenfläche (18)
- 20: -
- 21: Luftaustrittsöffnung (19)
- 22: Luftaustrittsöffnung (19)
- 23: Luftaustrittsöffnung (19)
- 24: Luftaustrittsöffnung (19)
- 25: Luftaustrittsöffnung (19)
- 26: -
- 27: Bohrung, axial (7)
- 28: Anschluß Hochdruck-Blasluft (7)
- 29: Papierbahn
- 30: -
- 31: Gewindebolzen (8)
- 32: Bund (14)
- 33: Kugelsitzventil (21 - 25)
- 34: Führungsnut, zweite (7)

- A: Endlage (3)
- B: Endlage (3)

- Alpha: Winkel Umfang (3)

## Patentansprüche

1. Blasluftbeaufschlagbare in einer Halterung (7; 8) befestigte Wendestange (1) zum Umlenken einer Bahn (29) über ein im Bahnführungsbereich mit Luftaustrittsöffnungen (2) versehenes Rohr (3), wobei im Mantel der Wendestange (1) zumindest eine wendelförmige Führungsnut für ein Einzugsband vorgesehen ist, dadurch gekennzeichnet, daß das Rohr (3) um seine Längsachse (5) verdrehbar und in Endlagen (A; B), die um 180° zueinander versetzt sind, arretierbar ist, und daß zumindest eine Führungsnut (18; 34) weitere Luftaustrittsöffnungen (21 bis 25) aufweist, die unabhängig vom Bahnführungsbereich der Wendestange (1) mit Druckluft beaufschlagbar sind.

2. Wendestange nach Anspruch 1, dadurch gekennzeichnet, daß fest zwischen den Halterungen (7; 8) und innerhalb des Rohres (3) ein mit am Umfang befindlichen Luftaustrittsöffnungen (11) versehenes Verbindungsrohr (9) angeordnet ist.

3. Wendestange nach den Ansprüchen 1 bis 2, dadurch gekennzeichnet, daß in einer Halterung (7; 8) ein Anschluß (10) für Niederdruck-Blasluft angeordnet ist.

4. Wendestange nach den Ansprüchen 1 bis 3, dadurch gekennzeichnet, daß zumindest eine Halterung (7; 8) des Rohres (3) eine wendelförmige Führungsnut (18) mit an ihrer Bodenfläche (19) angeordneten Luftaustrittsöffnungen (21 bis 25) für Hochdruck-Blasluft aufweist.

5. Wendestange nach den Ansprüchen 1 bis 4, dadurch gekennzeichnet, daß jede Halterung (7; 8) eine wendelförmige Führungsnut (18) aufweist.

6. Wendestange nach den Ansprüchen 1 bis 4 dadurch gekennzeichnet, daß zumindest auf einer Halterung (7; 8) eine im Gegendrehsinn zur ersten Führungsnut (18) angeordnete zweite Führungsnut (34) vorgesehen ist.

7. Wendestange nach den Ansprüchen 1 bis 6, dadurch gekennzeichnet, daß an jeder Luftaustrittsöffnung (21 bis 25) ein Kugelsitzventil (33) angeordnet ist.

8. Wendestange nach den Ansprüchen 1 bis 7, dadurch gekennzeichnet, daß die wendelförmige Führungsnut (18; 34) auf dem Umfang der Halterung (7) eine halbe Drehung vollführt.

9. Wendestange nach den Ansprüchen 1 bis 8, dadurch gekennzeichnet, daß jede Luftaustrittsöffnung (21 bis 25) der Führungsnut (18; 34) mit einer zentralen Bohrung (27) einer Halterung (7; 8) in Verbindung steht.

10. Wendestange nach den Ansprüchen 1 bis 9, dadurch gekennzeichnet, daß die zentrale Bohrung (27) mit einem an einer Halterung (7; 8) der Wendestange (1) befindlichen Anschluß (28) für Hochdruck-Blasluft in Verbindung steht.

11. Wendestange nach den Ansprüchen 1 bis 10, dadurch gekennzeichnet, daß das Rohr (3) zwecks Führung der Warenbahn (29) wahlweise in jeder Endelage (A; B) arretierbar gelagert ist.

## Claims

1. Turner bar (1), to which blown air can be applied and which is fixed in a mounting (7; 8), for deflecting a web (29) over a tube (3) provided with air outlet openings (2) in the web-guiding area, at least one helical guide groove for a threading tape being provided in the circumference of the turner bar (1), characterized in that the tube (3) can rotate about its longitudinal axis (5) and can be locked in end positions (A; B) which are offset by 180° from each other, and in that at least one guide groove (18; 34) has further air outlet openings (21 to 25), to which compressed air can be applied independently of the web-guiding area of the turner bar (1).

2. Turner bar according to Claim 1, characterized in that a connecting tube (9) provided with air outlet openings (11) on the circumference is permanently arranged between the mountings (7; 8) and inside the tube (3).

3. Turner bar according to Claims 1 to 2, characterized in that a connection (10) for low-pressure blown air is arranged in a mounting (7; 8).

4. Turner bar according to Claims 1 to 3, characterized in that at least one mounting (7; 8) of the tube (3) has a helical guide groove (18) with air outlet openings (21 to 25) for high-pressure blown air arranged on its bottom surface (19).

5. Turner bar according to Claims 1 to 4, characterized in that each mounting (7; 8) has a helical guide groove (18).

6. Turner bar according to Claims 1 to 4, characterized in that, at least on one mounting (7; 8), a second guide groove (34) is provided, which is arranged in the opposite direction of rotation to the first guide groove (18).

7. Turner bar according to Claims 1 to 6, characterized in that a ball-seat valve (33) is arranged on each air outlet opening (21 to 25).

8. Turner bar according to Claims 1 to 7, characterized in that the helical guide groove (18; 34) completes half a revolution on the circumference of the mounting (7).

9. Turner bar according to Claims 1 to 8, characterized in that each air outlet opening (21 to 25) in the guide groove (18; 34) is connected to a central bore (27) in a mounting (7; 8).

10. Turner bar according to Claims 1 to 9, characterized in that the central bore (27) is connected to a connection (28) for high-pressure blown air, which is located on a mounting (7; 8) of the turner bar (1).

11. Turner bar according to Claims 1 to 10, characterized in that for the purpose of guiding the product web (29), the tube (3) is mounted such that it can be locked alternatively in each end position (A; B).

## Revendications

1. Barre de retournement (1) fixée dans une fixation (7; 8), susceptible d'être exposée à de l'air de soufflage, pour assurer le renvoi d'une bande (29) sur un tube droit doté d'ouvertures de sortie d'air (2) dans une zone de guidage de bande, où dans l'enveloppe de la barre de retournement (1) est prévue au moins une rainure de guidage en forme d'hélice pour une bande d'introduction, caractérisée en ce que le tube (3) est susceptible d'être tourné autour de son axe longitudinal (5) et est susceptible d'être bloqué dans des positions finales (A; B) décalées l'une par rapport de 180°, et en ce qu'au moins une rainure de guidage (18; 34) présente d'autres ouvertures de sortie d'air (21 à 25), qui sont susceptibles d'être alimentées en air comprimé, indépendamment de la zone de guidage de bande de la barre de retournement (1).

2. Barre de retournement selon la revendication 1, caractérisée en ce qu'un tube de liaison (9), doté d'ouvertures de sortie d'air (11) situées en périphérie, est disposé rigidement entre les fixations (7; 8) et à l'intérieur du tube (3).

3. Barre de retournement selon les revendications 1 à 2, caractérisée en ce qu'un raccordement (10), destiné à de l'air de soufflage basse pression, est disposé dans une fixation (7; 8).

4. Barre de retournement selon les revendications 1 à 3, caractérisée en ce qu'au moins une fixation (7; 8) du tube (3) présente une rainure de guidage (18) en forme d'hélice, avec des ouvertures de sortie d'air (21 à 25) disposées sur sa surface de fond (19), pour de l'air de soufflage haute pression.

5. Barre de retournement selon les revendications 1 à 4, caractérisée en ce que chaque fixation (7; 8) présente une rainure de guidage (18) en forme d'hélice.

6. Barre de retournement selon les revendications 1 à 4, caractérisée en ce qu'une deuxième rainure de guidage (34), disposée dans le sens de rotation inverse, par rapport à celui de la première rainure de guidage (18), est prévue au moins sur une fixation (7; 8).

7. Barre de retournement selon les revendications 1 à 6, caractérisée en ce qu'une soupape à siège sphérique (33) est disposée sur chaque ouverture de sortie d'air (21 à 25).

8. Barre de retournement selon les revendications 1 à 7, caractérisée en ce que la rainure de guidage (18; 34) en forme d'hélice effectue une rotation d'un demi-tour sur la périphérie de la fixation (7).

9. Barre de retournement selon les revendications 1 à 8, caractérisée en ce que chaque ouverture de sortie d'air (21 à 25) de la rainure de guidage (18; 34) est reliée à un perçage central (27) d'une fixation (7; 8).

10. Barre de retournement selon les revendications 1 à 9, caractérisée en ce que le perçage central (27) est relié à un raccordement (28) pour air de soufflage à haute pression, se trouvant sur une fixation (7; 8) de la barre de retournement (1).

11. Barre de retournement selon les revendications 1 à 10, caractérisée en ce que le tube (3) est monté de façon à pouvoir être bloqué au choix dans chaque position finale (A; B), dans le but de guider la bande de matériau (29).
